# EUROPÄISCHE PATENTSCHRIFT

(11) **EP 3 954 944 B1**
(45) Veröffentlichungstag und Bekanntmachung des Hinweises auf die Patenterteilung: **26.03.2025**
(21) Anmeldenummer: 21188757.5
(22) Anmeldetag: 30.07.2021
(51) Int. Cl.: F24B 1/02

(54) **TRANSPORTABLE FEUERSTELLE**
TRANSPORTABLE FIREPLACE
FOYER TRANSPORTABLE

(30) Priorität: 10.08.2020 DE 202020104622 U
(43) Veröffentlichungstag der Anmeldung: 16.02.2022
(73) Patentinhaber: Ludwig, Erol, 99885 Ohrdruf (DE); Dermot, Douglas, 97789 Oberleichtersbach (DE)
(72) Erfinder: LUDWIG, Erol, 99885 Ohrdruf (DE); BRUNING, Jürgen, 99887 Georgen (DE)
(74) Vertreter: Engel, Christoph Klaus

(56) Entgegenhaltungen:
- WO-A1-2006/121326
- RU-U1- 197 189
- US-A1- 2012 060 819
- US-A1- 2019 113 237
- ANONYMOUS DON: "Beer Keg Pizza Oven (wood Fired) | Australia & New Zealand Homebrewing Forum", 21 November 2012 (2012-11-21), XP093172148, Retrieved from the Internet <URL:https://aussiehomebrewer.com/threads/beer-keg-pizza-oven-wood-fired.68933/> [retrieved on 20240607]

## Beschreibung

Die vorliegende Erfindung betrifft eine transportable Feuerstelle, deren tonnenförmiger Grundkörper bevorzugt als ein Bierfass ausgebildet ist.

Aus der Praxis sind bereits verschiedene Feuerstellen bekannt, wie beispielsweise einfache Feuerschalen oder Feuerstellen, die eine ausgediente Waschmaschinentrommel als Brennkammer verwenden. Zwar existieren diese Feuerstellen in verschiedenen Variationen, jedoch sind diese meist nur für einen festen Standplatz gedacht. Sofern sie doch transportiert werden müssen, zeigen sie den Nachteil, dass sie recht groß und schwer sind, wodurch der Transport erheblich erschwert wird. Hinzukommt, dass die Demontage der Feuerstellen für den Transport meist aufwändig und komplex sind, wobei zusätzlich Werkzeug benötigt wird. Für den mehrfachen Transport sind solche Feuerstellen nicht konzipiert. Im Regelfall handelt es sich bei derartigen Feuerstellen um handwerklich gefertigte Produkte, die nur in kleinen Stückzahlen hergestellt werden und daher teuer sind.

Die WO 2006/121326 A1 beschreibt ein transportierbares Gerät, welches zum Kochen geeignet ist. Das Gerät umfasst ein Gehäuse, einen Verbrennungsraum, ein Abzugsrohr sowie eine Luftzuführöffnung, die mittels eines Schiebers regulierbar ist.

In der US 2019/0113237 A1 ist ein Ofen mit Verbrennungskammer, Schornstein und einer an dem Schornstein angebrachten Wassererwärmungseinheit beschrieben. Die Brennstoffzufuhr erfolgt über eine an einer Mantelfläche befindliche Öffnung.

Die US 2012/0060819 A1 zeigt ein tragbares Kochsystem bzw. einen Herd. Das Kochsystem umfasst eine doppelwandige, tonnenförmig Außenstruktur mit Luftlöchern, durch welche Luft in den Innenraum strömt, wobei die Verbrennung des Brennstoffes in einem Brennraum unterstützt wird. Weiterhin umfasst das Kochsystem eine kegelstumpfförmige Innenstruktur, die den Luftstrom leitet. An der Außenfläche der Außenstruktur wird durch die einströmende Luft eine Temperatur gehalten, bei der eine Berührung der Außenfläche möglich ist.

Aus der RU 197 189 U1 ist ein tragbarer Ofen mit einem Hohlkörper bekannt, wobei der Ofen durch drei Rohre und einem an dem aus den Rohren gebildeten Gehäuse befindlichen vierten Rohr besteht. Weiterhin umfasst der Ofen ein in dem zweiten Rohr angeordnetes fünftes Rohr. Zwei Rohre sind winklig zu dem vierten Rohr angeordnet und dienen als Brennkammern. Das vierte Rohr dient dem Auffangen von Asche und ähnlichen Endprodukten. An dem vierten Rohr sind Klappen angeordnet, die einen Luftstrom im Ofen regeln können.

Im Internet beschreibt Don einen Pizzaofen, der aus einem 50 l Edelstahlbierfass hergestellt werden kann (Don, "Beer Keg Pizza Oven (wood fired)/ Australia & New Zealand Homebrewing Forum", 21. November 2012, https://aussiehomebrewer.com/threads/beerkeg-pizza-oven-wood-fired.68933/). Das Fass weist einen an einem Scharnier befestigten Deckel sowie am Deckelrand angebrachte Handgriffe auf. In den Deckel ist ein Loch mit einem Durchmesser von 150 mm eingebracht. Weiterhin umfasst der Ofen ein Edelstahlrohr, welches ebenfalls einen Durchmesser von 150 mm aufweist und an dem Deckel im Bereich des Lochs angeschweißt ist. Am Umfang des Fasses sind eine Tür sowie gegenüberliegend eine Rauchabzugsöffnung oder mehrere Löcher integriert.

Eine Aufgabe der vorliegenden Erfindung besteht ausgehend vom Stand der Technik darin, eine Feuerstelle bereitzustellen, welche eine einfache Montage und Demontage ermöglicht und in einem kompakten Zustand ohne weiteres häufig und einfach transportierbar ist.

Die genannte Aufgabe wird durch eine transportable Feuerstelle gemäß dem beigefügten Anspruch 1 gelöst.

Die erfindungsgemäße transportable Feuerstelle umfasst einen tonnenförmigen Grundkörper, welcher an seiner ersten Stirnseite, die im Betriebszustand die Oberseite des Grundkörpers darstellt, eine Rauchabzugsöffnung aufweist. Weiterhin weist der Grundkörper an seinem Umfang mehrere Zuluftöffnungen auf, sodass dem Brennmaterial, vorzugsweise Holz, genug Umgebungsluft mit Sauerstoff zugeführt wird. Weiterhin weist der Grundkörper an seiner zweiten Stirnseite, die im Betriebszustand die Unterseite des Grundkörpers darstellt, mindestens drei Fußaufnahmen auf.

An der Rauchabzugsöffnung des Grundkörpers ist ein Anschlussring angeordnet, an dem ein erstes Rauchabzugsrohr mit seinem ersten Ende angebracht werden kann. Der Außendurchmesser des ersten Rauchabzugsrohres ist kleiner als der lichte Durchmesser der Rauchabzugsöffnung. Dadurch ist zur Herstellung eines Transportzustands ein zumindest abschnittsweises Versenken des ersten Rauchabzugsrohres im Grundkörper möglich.

Weiterhin besitzt die transportable Feuerstelle ein zweites Rauchabzugsrohr, welches mit seinem ersten Ende am zweiten Ende des ersten Rauchabzugsrohres anbringbar ist. Der Außendurchmesser des zweiten Rauchabzugsrohres ist kleiner als der Innendurchmesser des ersten Rauchabzugsrohres gewählt, sodass das zweite Rauchabzugsrohr für die Herstellung des Transportzustands zumindest abschnittsweise in dem ersten Rauchabzugsrohr versenkbar.

Ferner weist die transportable Feuerstelle mindestens drei Füße auf, welche lösbar an den Fußaufnahmen des Grundkörpers anbringbar sind. Im Betriebszustand sind die Füße angebracht, um einen wärmeisolierenden Abstand zwischen der Unterseite des Grundkörpers und der Stellfläche zu erzielen. Im Transportzustand sind die Füße stattdessen abmontiert und vorzugsweise im Grundkörper bzw. im zweiten Abzugsrohr verstaut.

Besonders bevorzugt ist der tonnenförmige Grundkörper aus einem Edelstahl-Bierfass vom Typ KEG-50 DIN gefertigt. Dieses ist aufgrund hoher Stückzahlen kostengünstig zu erwerben und bietet mit seinen 50 Liter Fassungsvermögen einen geeigneten Grundkörper für die transportable Feuerstelle. Es hat sich außerdem gezeigt, dass die von Hause aus gegebene hohe Stabilität der nach KEG-50 DIN gefertigten Edelstahl-Bierfässer auch bei den hohen Temperaturen, die beim Verbrennen von Holz innerhalb des Grundkörpers auftreten, ausreicht, um zu starke Verformungen des Materials zu vermeiden, sodass die Feuerstelle über viele Nutzungszyklen einsatzfähig bleibt. Das Material der Bierfässer vom Typ KEG-50 DIN ist außerdem nicht-rostend und hält den üblichen Umwelteinflüssen lange Zeit stand. Vorzugsweise sind auch aller weiteren Bestandteile der Feuerstelle aus Edelstahl gefertigt.

Bevorzugt weisen der tonnenförmige Grundkörper, das erste Rauchabzugsrohr und das zweite Rauchabzugsrohr eine im Wesentlichen gleiche Länge auf, sodass die beiden Rauchabzugsrohre weitgehend vollständig in dem tonnenförmigen Grundkörper versenkbar sind, um die Feuerstelle in den Transportzustand zu versetzen. Dies bietet eine kompakte Transportgröße und erleichtert das Verstauen in einem Transportfahrzeug.

Bevorzugt weisen die mindestens drei Füße eine Länge von 20 ±5 cm auf, besonders bevorzugt ist der Umfang der mindestens drei Füße kleiner als der Innendurchmesser des zweiten Rauchabzugsrohres, sodass sich die mindestens drei Füße für den Transport innerhalb des zweiten Rauchabzugsrohres verstauen lassen.

Im Betriebszustand sind der tonnenförmige Grundkörper, der Anschlussring, das erste Rauchabzugsrohr und das zweite Rauchabzugsrohr vorzugsweise koaxial zueinander angeordnet, d.h. die Rauchabzugsöffnung des Grundkörpers ist zentral an dessen erster Stirnseite angeordnet.

Bevorzugt sind die mindestens drei Füße mit einem Gewinde, mittels Bajonettverschluss oder einer ähnlichen einfachen Verbindungsanordnung an den Fußaufnahmen anbringbar. Dies bringt den Vorteil der schnellen und sicheren Montage/ Demontage, bevorzugt ohne Zuhilfenahme von Werkzeug.

Bevorzugt ist der Anschlussring unlösbar, stoffschlüssig und koaxial an der Rauchabzugsöffnung des Grundkörpers angeordnet. Die stoffschlüssige Verbindung kann beispielsweise durch Schweißen oder Hartlöten erfolgen. Alternativ kann der Anschlussring aber auch lösbar mithilfe eines Gewindes oder dergleichen am Grundkörper befestigt sein.

Um die transportable Feuerstell in den Betriebszustand zu versetzen, werden die Füße an der Unterseite des Grundkörpers befestigt, um die Feuerstelle aufstellen zu können. Weiterhin wird das erste Rauchabzugsrohr am Anschlussring befestigt, sodass es sich im Wesentlichen vollständig oberhalb des Grundkörpers erstreckt. Das zweite Rauchabzugsrohr wird dann auf das obere Ende des ersten Rauchabzugsrohres aufgesteckt, um gemeinsam mit diesem den Rauchabzug zu bilden, der sich dann etwa um die doppelte Länge des Grundkörpers über diesen hinaus erstreckt. Das Brennmaterial, vorzugsweise getrocknete Holzscheite werden vor dem Aufsetzen der Rauchabzugsrohre oder durch diese hindurch in den Grundkörper eingefüllt und entzündet.

Um die Feuerstelle nach dem Verbrennen des Brennmaterials und nach entsprechendem Abkühlen in den Transportzustand zu versetzen, werden die Rauchabzugsrohre abgenommen, ineinander gesteckt und teleskopartig im Grundkörper versenkt. Zuvor wird die im Grundkörper angesammelte Asche aus diesem heraus geschüttet. Die Füße werden demontiert und bevorzugt in das innenliegende zweite Rauchabzugsrohr eingeschoben. Somit reduzieren sich die Außenabmessungen der Feuerstelle im Wesentlichen auf die Größe des Grundkörpers. Dieser kann zusätzlich in einem Transportbeutel verstaut werden, um Verschmutzungen beim Transport zu vermeiden.

Eine vorteilhafte Ausführungsform der Feuerstelle zeichnet sich weiterhin dadurch aus, dass in mindestens einem der beiden Rauchabzugsrohre ein Muster aus dem Material ausgeschnitten ist. Dies dient vor allem dazu, das Erscheinungsbild des Rohres zu verbessern, insbesondere wenn dieses Muster beim Abbrennen des Brennmaterials von der Innenseite des Rohrs beleuchtet wird. Das Muster kann beispielsweise ein Schriftzug sein, der auch als Markenkennzeichen für die Feuerstelle dient. Natürlich können solche Muster bzw. Schriftzüge auch auf der Oberfläche des Grundkörpers angebracht oder in diesen eingeprägt sein.

Weitere Vorteile und Einzelheiten der vorliegenden Erfindung ergeben sich aus der nachfolgenden Beschreibung bevorzugter Ausführungsformen, unter Bezugnahme auf die Zeichnung. Es zeigen:
- Fig. 1: eine bevorzugte Ausführungsform einer erfindungsgemäßen transportablen Feuerstelle im Betriebszustand;
- Fig. 2: die transportable Feuerstelle gemäß Fig. 1 im Transportzustand.

Fig. 1 zeigt eine bevorzugte Ausführungsform einer erfindungsgemäßen transportablen Feuerstelle 01 im Betriebszustand. Ein tonnenförmiger Grundkörper 02 ist in der gezeigten Ausführung ein modifiziertes Edelstahl-Bierfass vom Typ KEG-50 DIN mit einem Fassungsvermögen von 50 Litern. Das Edelstahl-Bierfass 02 weist auf seiner ersten Stirnseite, welche im Betriebszustand seine obere Stirnseite bildet, eine Rauchabzugsöffnung 03 auf. Am Umfang des Grundkörpers 02 sind zwölf Zuluftöffnungen 04 angeordnet, jeweils sechs entlang von parallel zueinander laufenden Umfangslinien. Die Zuluftöffnungen 04 sind beispielsweise um jeweils 60° versetzt zueinander angeordnet und haben einen Öffnungsdurchmesser von etwa 42 mm. Die Zuluftöffnungen 04 werden als Bohrungen in das Material des Grundkörpers eingebracht und dienen der Zufuhr von Verbrennungsluft.

Der Grundkörper 02 besitzt mehrere umlaufende Stabilisierungsringe 05, welche auch bei hohen Temperaturen eine Verformung des Grundkörpers verhindern.

Weiterhin sind an einer zweiten Stirnseite des Grundkörpers 02, welche im Betriebszustand seine untere Stirnseite darstellt, Fußaufnahmen 06 angeordnet, in welchen drei Füße 11 angebracht sind. Die Füße stehen vorzugsweise in einem Winkel von 15°-45° zur Längsachse des Grundkörpers und gewährleisten einen sicheren Stand auch auf nicht exakt ebenen Stellflächen. Durch die Füße ist auch gewährleistet, dass der im Betrieb heiße Boden des Grundkörpers, also die zweite Stirnseite, keinen direkten Kontakt zur Stellfläche hat, sodass diese vor großer Hitze geschützt ist.

An der zentralen Rauchabzugsöffnung 03 ist ein Anschlussring 07 angeordnet, beispielsweise angeschweißt. Der Anschlussring 07 gestattet im Betriebszustand die Befestigung eines ersten Endes eines ersten Rauchabzugsrohres 08. Gleichzeitig ist der lichte Durchmesser des Anschlussrings und der Rauchabzugsöffnung 03 so gewählt, dass das erste Rauchabzugsrohr 08 in einem Transportzustand im Grundkörper versenkt werden kann.

Weiterhin ist am zweiten Ende des ersten Rauchabzugsrohres 08 ein zweites Rauchabzugsrohr 09 mit seinem ersten Ende angeordnet, beispielsweise durch eine Steckverbindung. Das erste Rauchabzugsrohr 08 besitzt einen Innendurchmesser, der geringfügig größer als der Außendurchmesser des zweiten Rauchabzugsrohres 09 ist, sodass das zweite Rauchabzugsrohr 09 in das erste Rauchabzugsrohr 08 eingeschoben werden kann, wenn der Transportzustand hergestellt werden soll.

Das Edelstahl-Bierfass 02, das erste Rauchabzugsrohr 08 und das zweite Rauchabzugsrohr 09 weisen in etwa die gleiche Länge in axiale Richtung auf.

Fig. 2 zeigt die Ausführungsform gemäß Fig. 1 im Transportzustand. Hierbei ist das erste Rauchabzugsrohr 08 weitgehend in dem Edelstahl-Bierfass 02 versenkt und das zweite Rauchabzugsrohr 09 ist weitgehend in dem ersten Rauchabzugsrohr 08 versenkt. Innerhalb des zweiten Rauchabzugsrohres 09 sind die drei demontierten Füße 11 angeordnet, sodass alle Bauteile kompakt ineinander angeordnet transportierbar sind.

### Bezugszeichenliste

- 01: transportable Feuerstelle
- 02: Grundkörper
- 03: Rauchabzugsöffnung
- 04: Zuluftöffnungen
- 05: Stabilisierungsringe
- 06: Fußaufnahmen
- 07: Anschlussring
- 08: erstes Rauchabzugsrohr
- 09: zweites Rauchabzugsrohr
- 10: -
- 11: Füße

## Patentansprüche

1. Transportable Feuerstelle (01) umfassend:
- einen tonnenförmigen Grundkörper (02), der aus einem Edelstahl-Bierfass vom Typ KEG-50 DIN gefertigt ist und an seiner ersten Stirnseite eine Rauchabzugsöffnung (03), an seinem Umfang mehrere Zuluftöffnungen (04)und an seiner zweiten Stirnseite mindestens drei Fußaufnahmen (06) besitzt;
- einen Anschlussring (07), welcher an der Rauchabzugsöffnung (03) des Grundkörpers (02) angeordnet ist;
- ein erstes Rauchabzugsrohr (08), welches mit seinem ersten Ende mithilfe des Anschlussrings (07) an der Rauchabzugsöffnung (03) befestigbar ist und dessen Außendurchmesser kleiner als der lichte Durchmesser der Rauchabzugsöffnung (03) ist, sodass das erste Rauchabzugsrohr (08) zumindest abschnittsweise in dem Grundkörper (02) versenkbar ist;
- ein zweites Rauchabzugsrohr (09), welches mit seinem ersten Ende am zweiten Ende des ersten Rauchabzugrohres (08) anbringbar ist und dessen Außendurchmesser kleiner als der Innendurchmesser des ersten Rauchabzugrohres (08) ist, sodass das zweite Rauchabzugsrohr (09) zumindest abschnittsweise in dem ersten Rauchabzugsrohr (08) versenkbar ist, wobei das erste Rauchabzugsrohr (08) und das zweite Rauchabzugsrohr (09) eine Länge aufweisen, die ein teleskopartiges Versenken der Rauchabzugsrohre (08, 09) mit mindestens 80% ihrer Länge im tonnenförmigen Grundkörper (02) ermöglichen;
- mindestens drei Füße (11), welche lösbar an den Fußaufnahmen (06) anbringbar sind, wobei die mindestens drei Füße (11) je eine Länge aufweisen, die ein vollständiges Einschieben der Füße in das zweite Rauchabzugsrohr (09) gestatten und wobei der Umfang der mindestens drei Füße (11) kleiner als der Innendurchmesser des zweiten Rauchabzugsrohres (09) ist, sodass die Füße (11) in dem zweiten Rauchabzugsrohr (09) verstaubar sind.

2. Transportable Feuerstelle (01) nach Anspruch 1, **dadurch gekennzeichnet, dass** die mindestens drei Füße (11) je eine Länge von 20 ±5 cm besitzen.

3. Transportable Feuerstelle (01) nach einem der Ansprüche 1 bis 2, **dadurch gekennzeichnet, dass** in einem Betriebszustand der tonnenförmige Grundkörper (02), der Anschlussring (07), das erste Rauchabzugsrohr (08) und das zweite Rauchabzugsrohr (09) koaxial zueinander angeordnet sind.

4. Transportable Feuerstelle (01) nach einem der Ansprüche 1 bis 3, **dadurch gekennzeichnet, dass** die mindestens drei Füße (11) an den Fußaufnahmen (06) mittels eines Gewindes oder eines Bajonettverschlusses befestigbar sind.

5. Transportable Feuerstelle (01) nach einem der Ansprüche 1 bis 4, **dadurch gekennzeichnet, dass** der Anschlussring (06) unlösbar koaxial an der Rauchabzugsöffnung (03) des Grundkörpers (02) angebracht ist.

6. Transportable Feuerstelle (01) nach einem der Ansprüche 1 bis 5, **dadurch gekennzeichnet, dass** die Zuluftöffnungen (04) am Umfang des Grundkörpers (02) entlang von zwei parallel liegenden, beabstandeten Umfangslinien verteilt angeordnet sind.

7. Transportable Feuerstelle (01) nach einem der Ansprüche 1 bis 6, **dadurch gekennzeichnet, dass** die Rauchabzugsrohre (08, 09), der Anschlussring und die Füße aus Edelstahl gefertigt sind.

8. Transportable Feuerstelle (01) nach einem der Ansprüche 1 bis 7, **dadurch gekennzeichnet, dass** am Grundkörper (02) ein Schriftzug feuerfest angebracht ist.

9. Transportable Feuerstelle (01) nach einem der Ansprüche 1 bis 8, **dadurch gekennzeichnet, dass** im Material mindestens einer der beiden Rauchabzugsrohre (08, 09) ein Schriftzug eingeschnitten ist, insbesondere durch Laser-Schneiden.

## Claims

1. A transportable fireplace (01), comprising:
- a barrel-shaped base body (02), which is made out of a type KEG-50 DIN stainless steel beer keg and has a smoke extraction opening (03) on its first end face, several supply air openings (04) on its circumference, and at least three foot mounts (06) on its second end face;
- a connecting ring (07), which is arranged on the smoke extraction opening (03) of the base body (02);
- a first smoke extraction pipe (08), the first end of which can be fastened to the smoke extraction opening (03) by way of the connecting ring (07), and whose outer dimeter is smaller than the clear diameter of the smoke extraction opening (03), making it possible to at least sectionally sink the first smoke extraction pipe (08) into the base body (02);
- a second smoke extraction pipe (09), the first end of which can be secured to the second end of the first smoke extraction pipe (08), and whose outer diameter is smaller than the inner diameter of the first smoke extraction pipe (08), making it possible to at least sectionally sink the second smoke extraction pipe (09) into the first smoke extraction pipe (08), wherein the first smoke extraction pipe (08) and the second smoke extraction pipe (09) have a length that enable a telescopic sinking of the smoke extraction pipes (08, 09) over at least 80% of their length into the barrel-shaped base body (02);
- at least three feet (11), which can be detachably secured to the foot mounts (06), wherein the at least three feet (11) each have a length that allows the feet to be completely inserted into the second smoke extraction pipe (09), and wherein the circumference of the at least three feet (11) is smaller than the inner diameter of the second smoke extraction pipe (09), so that the feet (11) can be stowed in the second smoke extraction pipe (09).

2. The transportable fireplace (01) according to claim 1, **characterized in that** the at least three feet (11) each have a length of 20 ± 5 cm.

3. The transportable fireplace (01) according to one of claims 1 to 2, **characterized in that** the barrel-shaped base body (02), the connecting ring (07), the first smoke extraction pipe (08) and the second smoke extraction pipe (09) are arranged coaxially to each other in an operating state.

4. The transportable fireplace (01) according to one of claims 1 to 3, **characterized in that** the at least three feet (11) can be secured to the foot mounts (06) by means of a thread or a bayonet catch.

5. The transportable fireplace (01) according to one of claims 1 to 4, **characterized in that** the connecting ring (06) is secured to the smoke extraction opening (03) of the base body (02) in an undetachable, coaxial manner.

6. The transportable fireplace (01) according to one of claims 1 to 5, **characterized in that** the supply air openings (04) on the circumference of the base body (02) are arranged distributed along two parallel, spaced apart circumferential lines.

7. The transportable fireplace (01) according to one of claims 1 to 6, **characterized in that** the smoke extraction pipes (08, 09), the connecting ring and the feet are made out of stainless steel.

8. The transportable fireplace (01) according to one of claims 1 to 7, **characterized in that** fireproof lettering is applied to the base body (02).

9. The transportable fireplace (01) according to one of claims 1 to 8, **characterized in that** lettering is cut into the material of at least one of the two smoke extraction pipes (08, 09), in particular via laser cutting.

## Revendications

1. Foyer transportable (01) comprenant :
- un corps de base (02) en forme de tonneau, qui est fabriqué à partir d'un fût à bière en acier inoxydable de type KEG-50 selon DIN et qui détient sur sa première face frontale un orifice d'évacuation (03) des fumées, sur sa circonférence, plusieurs orifices d'arrivée (04) d'air et sur sa deuxième face frontale au moins trois logements (06) pour pieds ;
- une bague de raccordement (07), laquelle est placée sur l'orifice d'évacuation (03) des fumées du corps de base (02) ;
- un premier tube d'évacuation (08) des fumées, lequel par sa première extrémité est susceptible d'être fixé à l'aide de la bague de raccordement (07) sur l'orifice d'évacuation (03) des fumées et dont le diamètre extérieur est inférieur au diamètre libre de l'orifice d'évacuation (03) des fumées, de telle sorte que le premier tube d'évacuation (08) des fumées soit abaissable au moins en partie dans le corps de base (02) ;
- un deuxième tube d'évacuation (09) des fumées, lequel par sa première extrémité est susceptible d'être monté sur la deuxième extrémité du premier tube d'évacuation (08) des fumées et dont le diamètre extérieur est inférieur au diamètre intérieur du premier tube d'évacuation (08) des fumées, de telle sorte que le deuxième tube d'évacuation (09) des fumées soit abaissable au moins en partie dans le premier tube d'évacuation (08) des fumées, le premier tube d'évacuation (08) des fumées et le deuxième tube d'évacuation (09) des fumées présentant une longueur qui permet un abaissement télescopique des tubes d'évacuation (08, 09) des fumées, à raison d'au moins 80 % de leur longueur dans le corps de base (02) en forme de tonneau ;
- au moins trois pieds (11), lesquels sont susceptibles d'être montés de manière amovible sur les logements (06) pour pieds, les au moins trois pieds (11) présentant chacun une longueur qui permet un emboîtement total des pieds dans le deuxième tube d'évacuation (09) des fumées et la circonférence des au moins trois pieds (11) étant inférieure au diamètre intérieur du deuxième tube d'évacuation (09) des fumées, de telle sorte que les pieds (11) puissent être rangés dans le deuxième tube d'évacuation (09) des fumées.

2. Foyer transportable (01) selon la revendication 1, **caractérisé en ce que** les au moins trois pieds (11) détiennent chacun une longueur de 20 ± 5 cm.

3. Foyer transportable (01) selon l'une quelconque des revendications 1 à 2, **caractérisé en ce que** dans un état opérationnel du corps de base (02) en forme de tonneau, la bague de raccordement (07), le premier tube d'évacuation (08) des fumées et le deuxième tube d'évacuation (09) des fumées sont placés de manière coaxiales les uns par rapport aux autres.

4. Foyer transportable (01) selon l'une quelconque des revendications 1 à 3, **caractérisé en ce que** les au moins trois pieds (11) sont susceptibles d'être fixés sur les logements (06) pour pieds au moyen d'un filetage ou d'une fermeture à baïonnette.

5. Foyer transportable (01) selon l'une quelconque des revendications 1 à 4, **caractérisé en ce que** la bague de raccordement (06) est montée de manière inamovible et coaxiale sur l'orifice d'évacuation (03) des fumées du corps de base (02).

6. Foyer transportable (01) selon l'une quelconque des revendications 1 à 5, **caractérisé en ce que** les orifices d'arrivée (04) d'air sont placés en distribution sur la circonférence du corps de base (02), le long de deux lignes circonférentielles écartées, situées en parallèle.

7. Foyer transportable (01) selon l'une quelconque des revendications 1 à 6, **caractérisé en ce que** les tubes d'évacuation (08, 09) des fumées, la bague de raccordement et les pieds sont fabriqués en acier inoxydable.

8. Foyer transportable (01) selon l'une quelconque des revendications 1 à 7, **caractérisé en ce que** sur le corps de base (02), une inscription est appliquée de manière résistant au feu.

9. Foyer transportable (01) selon l'une quelconque des revendications 1 à 8, **caractérisé en ce que** dans la matière d'au moins l'un des deux tubes d'évacuation (08, 09) des fumées, une inscription est entaillée, notamment par découpe au laser.
